# EUROPÄISCHE PATENTSCHRIFT

(11) **EP 0 902 939 B1**
(45) Veröffentlichungstag und Bekanntmachung des Hinweises auf die Patenterteilung: **15.03.2000**
(21) Anmeldenummer: 97926991.7
(22) Anmeldetag: 02.06.1997
(51) Int. Cl.: G09F 7/18

(54) **HALTER FÜR WENDETAFELN OD.DGL.**
HOLDER FOR SWIVELLING PANELS OR THE LIKE
SUPPORT POUR PANNEAUX PIVOTANTS OU SIMILAIRE

(30) Priorität: 07.06.1996 DE 19623904
(43) Veröffentlichungstag der Anmeldung: 24.03.1999
(73) Patentinhaber: "DURABLE" HUNKE & JOCHHEIM GMBH & CO. KOMMANDITGESELLSCHAFT, D-58636 Iserlohn (DE)
(72) Erfinder: MAIER-HUNKE, Horst, Werner, D-58640 Iserlohn (DE)
(74) Vertreter: Böning, Manfred, Prof.Dr.-Ing.
(86) Internationale Anmeldenummer: DE9701156
(87) Internationale Veröffentlichungsnummer: WO9748088

(56) Entgegenhaltungen:
- US-A- 4 403 761
- US-A- 4 684 099

## Beschreibung

Die Erfindung betrifft einen Halter, insbesondere Wandhalter für Wendetafeln und Wendetaschen bzw. -hüllen, die im Bereich des oberen und unteren Endes eines ihrer Ränder mit Schwenklagern für jeweils am oberen und unteren Rand des Halters in Reihe angeordnete Zapfen versehen sind.

Halter der vorstehenden Art werden in großem Umfang insbesondere in Büros, Labors, Werkstätten und Supermärkten eingesetzt. Sie sind leicht handhabbar und ermöglichen dem Anwender einen schnellen Zugriff zu in Sachverzeichnissen, Stücklisten, Normblättern, Preislisten und ähnlichen Unterlagen enthaltenen Informationen.

Bekannt sind Halter der beschriebenen Art, die aus einem metallischen Grundkörper und mit diesem durch Nieten verbundenen Spritzgußteilen aus Kunststoff bestehen, wobei die Spritzgußteile mit jeweils einer Reihe von Zapfen versehen sind. Die Gründe für den mehrteiligen Aufbau der bekannten Halter sind darin zu suchen, daß man bemüht war, einerseits die Stabilität des Halters durch dessen metallischen Grundkörper zu gewährleisten und andererseits die Kosten für die Fertigung der Zapfenreihen in vertretbaren Grenzen zu halten.

Der Erfindung liegt die Aufgabe zugrunde, einen Halter der in Betracht gezogenen Art zu schaffen, dessen Grundkörper zusammen mit den Zapfenreihen in einem Arbeitsgang herstellbar ist und der sowohl hinsichtlich seiner Stabilität als auch seiner Herstellungskosten hohen Ansprüchen genügt. Diese Aufgabe wird erfindungsgemäß dadurch gelöst, daß der Halter einen als Spritzgußteil ausgebildeten schalenförmigen Grundkörper mit einer Rückwand aufweist, die im Bereich der Zapfen mit Fenstern versehen ist, deren Höhe größer als die Länge und deren Breite größer als der Durchmesser der Zapfen ist, wobei jeweils ein Rand eines jeden Fensters mit der Innenseite einer die Zapfen jeweils einer Zapfenreihe tragenden Stirnwand des Grundkörpers fluchtet.

Der erfindungsgemäße Halter bietet den Vorteil, daß er unter Verwendung eines einfachen Spritzgußwerkzeuges, d.h. eines Spritzgußwerkzeuges, bei dem auf Schieber verzichtet werden kann, in einem Arbeitsgang herstellbar ist.

Weitere Einzelheiten und Merkmale der Erfindung ergeben sich aus den Unteransprüchen und der nachstehenden Beschreibung einer in der beigefügten Zeichnung dargestellten besonders vorteilhaften Ausführungsform. Es zeigen:
Fig. 1 eine Draufsicht auf die Vorderseite eines Halters,
Fig. 2 die Seitenansicht des Halters gemäß Fig. 1,
Fig. 3 die Draufsicht auf die Rückseite des Halters gemäß Fig. 1,
Fig. 4 die Ansicht des Halters gemäß Fig. 1 von oben,
Fig. 5 einen Querschnitt des Halters im Bereich der Linie V-V in Fig. 1,
Fig. 6 einen Querschnitt des Halters im Bereich der Linie VI-VI in Fig. 1 und
Fig. 7 im vergrößerten Maßstab den oberen Teil der Fig. 1.

In den Figuren ist mit 1 der Grundkörper eines Halters für bekannte und deshalb nicht dargestellte Schwenktafeln bezeichnet, die an sich gegenüberliegenden Enden eines ihrer Ränder mit Schwenklagern für am oberen und unteren Rand des Halters angeordnete Reihen von Zapfen 2 versehen sind. Der gezeichnete Halter weist zehn Zapfenpaare auf und eignet sich mithin für die Halterung von zehn beispielsweise als Schuppentafeln ausgebildeten Schwenktafeln. Um eine kostengünstige Fertigung des als Kunststoffspritzgußteil ausgebildeten Halters zu ermöglichen, ist dessen Rückwand 3 im Bereich der Zapfen 2 mit Fenstern 4 versehen, die den Einsatz von schieberlosen Spritzwerkzeugen ermöglichen. Um dem Halter eine hinreichende Stabilität zu vermitteln, ist er schalenförmig ausgebildet. Er weist von einem durchgehenden Steg gebildete Stirn- und Seitenwände 5, 6, 7 und 8 sowie eine zentrale Mulde 9 auf. Im Bereich der Mulde 9 besteht die Rückwand des Halters aus zwei Wandabschnitten 10 und 11, die im unteren Drittel des Halters unter Bildung eines stumpfen Winkels ineinander übergehen. Längsstreben 12 und Querstreben 13 im Bereich der Mulde 9 tragen maßgeblich zur Stabilität des Halters bei. Vier im Zentrum der Mulde 9 angeordnete senkrecht zur Längsachse des Halters verlaufende Querstreben 13 sind mit fluchtenden Durchstecköffnungen 14 versehen, die das Einschieben einer Haltesäule in die Mulde 9 ermöglichen. Um auch diese Aussparungen kostengünstig fertigen zu können, befinden sich im Wandabschnitt 10 Fenster 15. In den Wandabschnitt 11 ist ein Führungskanal 16 für eine Haltesäule eingelassen. Wie den Figuren 1, 5 und 7 entnommen werden kann, ist die Höhe H der Fenster 4 größer als die Länge 1 und die Breite B der Fenster 4 größer als der Durchmesser d der Zapfen 2. Demgegenüber ist die Weite W der Fenster 15 gleich der Breite b der Aussparungen 14.

Um den Halter mit Hilfe von Schrauben an einer Wand befestigen zu können, ist der Wandabschnitt 10 mit von Langlöchern gebildeten Durchbrüchen 17 und 18 ausgestattet, deren Längsachsen senkrecht zueinander stehen, um die Lage des Halters in gewissen Grenzen justieren zu können.

## Patentansprüche

1. Halter, insbesondere Wandhalter für Wendetafeln und/oder Wendetaschen bzw. -hüllen, die im Bereich des oberen und unteren Endes eines ihrer Ränder mit Schwenklagern für jeweils am oberen und unteren Rand des Halters in Reihe angeordnete Zapfen versehen sind, **dadurch gekennzeichnet,** daß der Halter einen als Spritzgußteil ausgebildeten, schalenförmigen Grundkörper (1) mit einer Rückwand (3) aufweist, die im Bereich der Zapfen (2) mit Fenstern (4) versehen ist, deren Höhe (H) größer als die Länge (1) und deren Breite (B) größer als der Durchmesser (d) der Zapfen (2) ist, wobei jeweils ein Rand eines jeden Fensters (4) mit der Innenseite einer die Zapfen (2) jeweils einer Zapfenreihe tragenden Stirnwand (5,7) des Grundkörpers (1) fluchtet.

2. Halter nach Anspruch 1, **dadurch gekennzeichnet,** daß sein Grundkörper (1) mit umlaufenden Stirn- und Seitenwänden (5,6,7,8) sowie einer zentralen Mulde (9) versehen ist.

3. Halter nach Anspruch 2, **dadurch gekennzeichnet,** daß der Grundkörper (1) im Bereich seiner zentralen Mulde (9) mit zur Versteifung dienenden Längs- und Querstreben (12,13) ausgestattet ist.

4. Halter nach Anspruch 3, **dadurch gekennzeichnet,** daß ein Teil der stegförmig ausgebildeten Querstreben (13) mit Aussparungen (14) versehen ist, denen weitere Fenster (15) in der Rückwand (3) des Grundkörpers (1) zugeordnet sind, deren Weite (W) gleich der Breite (b) der Aussparungen (14) ist.

## Claims

1. Holder, in particular wall holder, for flip boards and/or flip pockets and flip sheaths which are provided in the region of the upper and lower end of one of their edges with swivel bearings for pins arranged in each case in a row at the upper and lower edge of the holder, characterized in that the holder has a shell-shaped basic body (1) constructed as an injection-moulded part and with a rear wall (3) which is provided in the region of the pins (2) with windows (4) whose height (H) is greater than the length (1) and whose breadth (B) is greater than the diameter (d) of the pins (2), one edge of each window (4) being aligned in each case with the inside of an end wall (5, 7) of the basic body (1) bearing the pins (2) of in each case one row of pins.

2. Holder according to Claim 1, characterized in that its basic body (1) is provided with circumferential end and side walls (5, 6, 7, 8) as well as a central trough (9).

3. Holder according to Claim 2, characterized in that the basic body (1) is fitted in the region of its central trough (9) with longitudinal and transverse struts (12, 13) serving the purpose of reinforcement.

4. Holder according to Claim 3, characterized in that a portion of the transverse struts (13) constructed as a web is provided with cutouts (14) to which additional windows (15) in the rear wall (3) of the basic body (1) are assigned whose width (W) is equal to the breadth (b) of the cutouts (14).

## Revendications

1. Support, notamment support mural pour panneaux pivotants et/ou pochettes ou enveloppes pivotantes qui sont pourvus, dans la région de l'extrémité supérieure et de l'extrémité inférieure d'un de leurs bords, de paliers de pivotement pour des pivots respectifs disposés en rangée sur le bord supérieur et le bord inférieur du support, **caractérisé** en ce que le support présente un corps de base (1) en forme de coque, réalisé sous forme de pièce moulée par injection et pourvu d'une paroi arrière (3) qui est dotée, dans la région des pivots (2), de fenêtres (4) dont la hauteur (H) est supérieure à la longueur des pivots (2) et dont la largeur (B) est supérieure au diamètre (d) des pivots (2), un bord de chaque fenêtre (4) étant respectivement aligné avec le côté intérieur d'une paroi frontale (5, 7) du corps de base (1) qui porte les pivots (2) d'une rangée respective de pivots.

2. Support selon la revendication 1, **caractérisé** en ce que son corps de base (1) est pourvu de parois frontales et latérales entourantes (5, 6, 7, 8) et d'une cuvette centrale (9).

3. Support selon la revendication 2, **caractérisé** en ce que le corps de base (1) est pourvu, dans la région de sa cuvette centrale (9), de renforts longitudinaux et transversaux (12, 13) servant au renforcement.

4. Support selon la revendication 3, **caractérisé** en ce qu'une partie des renforts transversaux (13) réalisés sous forme de nervures est pourvue d'évidements (14) auxquels sont associées des fenêtres supplémentaires (15) prévues dans la paroi arrière (3) du corps de base (1), fenêtres dont la largeur (W) est égalé à la largeur (b) des évidements (14).
